# FASCICULE DE BREVET EUROPEEN

(11) **EP 0 330 640 B1**
(45) Date de publication et mention de la délivrance du brevet: **10.07.1991**
(21) Numéro de dépôt: 89870011.7
(22) Date de dépôt: 18.01.1989
(51) Int. Cl.: F04D 13/04, F04D 29/08, F04D 29/70, F04C 11/00, F01D 15/08

(54) **Motopompe à turbine et pompe rotative**
Turbinenmotorpumpe und Drehpumpe
Turbine motor pump and rotary pump

(30) Priorité: 18.01.1988 BE 8800060
(43) Date de publication de la demande: 30.08.1989
(73) Titulaire: N.V. BAGGERWERKEN DECLOEDT & ZOON, B-8400 Oostende (BE)
(72) Inventeur: Vanderdorpe, Guido, B-1150 Bruxelles (BE)
(74) Mandataire: Plucker, Guy

(56) Documents cités:
- CH-A- 465 413
- DE-A- 3 008 334
- DE-A- 3 621 967
- DE-C- 309 856
- DE-C- 475 711
- FR-A- 1 528 010
- FR-A- 2 504 404
- GB-A- 870 262
- GB-A- 1 182 606
- US-A- 2 113 213
- US-A- 2 164 975
- SOVIET INVENTIONS ILLUSTRATED, section B, septembre 1971, page 20, résumé no. 1334332/25-8, Derwent Publications, LTD, Londres, GB; & SU-A-2 80 232 (I.YU. CHAPLIGIN) Bul 27/26-08-1970

## Description

L'invention concerne une motopompe à turbine actionnée par un fluide sous pression pour le pompage de liquides ou de liquides chargés de solides.

On connaît déjà des motopompes à pompe rotative et entraînement par turbine. Ces motopompes se distinguent non seulement par les types de pompes utilisés et par le modèle de la turbine, mais également par la disposition réciproque de la turbine et de la pompe et, ipso facto, par la transmission mécanique du mouvement entre ces deux parties constitutives de la motopompe.

On connaît notamment des motopompes, dans lesquelles la turbine et la pompe sont disposées en ligne, c'est-à-dire que l'axe de la pompe et l'axe de la turbine sont placés dans le prolongement l'un de l'autre. Dans de telles motopompes, au moins une des deux tubulures (d'entrée et de sortie) de la pompe est disposée perpendiculairement ou en oblique par rapport à l'axe de la pompe, tandis que la seconde tubulure est soit disposée perpendiculairement ou en oblique par rapport à l'axe de la pompe, soit en ligne avec l'axe de la pompe (du côté de la pompe qui se trouve à l'opposé de la turbine).

La demande DE-A-3 008 334 décrit une turbine tangentielle entraînant une pompe dont le corps rotatif est formé par l'arbre creux de la turbine, la machine décrite dans la demande DE-A-3 008 334 fonctionne avec de la vapeur; cette vapeur ne progresse pas dans la turbine suivant le même axe que le fluide pompé.

Le document CH 465 413 décrit une pompe à axe unique destinée à une installation fixe dans une centrale atomique. La pompe est actionnée par une turbine périphérique. Le rotor de la pompe est toutefois soutenu par des paliers qui empiètent sur la section disponible, sans mélange possible entre le fluide moteur et le fluide pompé.

Le brevet US-2 113 213 décrit des pompes cylindriques formées d'une petite pompe rotative et d'une turbine concentrique. Ces pompes sont destinées à fonctionner dans des puits pour en extraire l'eau ou le pétrole. Ces pompes, montées en série, sont placées dans une enceinte et enfoncées sous la nappe à pomper. Chaque pompe est munie à sa base d'évents. Lorsqu'un fluide sous pression est injecté dans l'enceinte, il remonte par les évents, mettant la turbine en rotation et actionnant ainsi la pompe. Le fluide moteur se mélange ensuite intégralement au liquide pompé pour remonter à la surface.

Pour certaines applications, les motopompes connues actuellement présentent toutes de sérieux inconvénients; cela est notamment vrai pour les motopompes immergées utilisées pour les opérations de dragage.

Dans les dragues suceuses, l'élinde est équipée d'une tuyauterie d'aspiration destinée à amener les matériaux dragués (vase et/ou sable) dans les puits de la drague ou dans des conduites de refoulement.

L'aspiration peut être assurée par une motopompe montée à bord de la drague. Un tel système ne convient cependant que pour des profondeurs de dragage relativement faibles.

Pour le dragage à plus grande profondeur, il est généralement nécessaire de faire usage d'une motopompe immergée, montée sur la conduite d'aspiration, et cela le plus bas possible.

Une telle motopompe immergée travaille donc en charge et de ce fait ses performances à l'aspiration sont améliorées. Toutefois, l'utilisation pour de telles applications des motopompes actuellement connues crée des problèmes techniques très sérieux qui sont notamment dus au poids élevé et à l'encombrement important de ces motopompes et des conduites coudées qui s'y raccordent. C'est ainsi qu'une motopompe de dragage immergée pouvant être branchée sur des tuyauteries d'un diamètre de 650 mm, représente un poids de l'ordre de 25 t, une longueur de 6 m et un encombrement latéral de 3 m (y compris les conduites coudées et le bâti qui est nécessaire pour reprendre les sollicitations engendrées au cours de la manoeuvre et du fonctionnement). La manoeuvre d'une tête de drague équipée d'une telle motopompe de type connu nécessite des engins de manutention lourds et coûteux.

Un autre problème provient du milieu éprouvant (mécaniquement parlant), dans lequel ces motopompes doivent être utilisées, à savoir une eau généralement agressive, telle que de l'eau de mer, chargée en sel et en particules de granulométrie variée.

Pour protéger les parties délicates de ces motopompes, on fait généralement appel à des dispositifs d'étanchéité extrêmement performants, notamment pour protéger les roulements et les éléments de la turbine, ce qui accroît d'autant le poids et l'encombrement et pose également des problèmes d'entretien et de dissipation thermique.

La motopompe suivant l'invention, qui sera décrite ci-après, peut être employée en particulier comme motopompe immergée et est notamment très avantageuse comme motopompe immergée de dragage et d'exploitation de sédiments marins à grande profondeur. L'application de la motopompe, suivant l'invention, n'est cependant nullement limitée à ces cas particuliers et elle peut aussi être avantageusement utilisée comme motopompe non immergée pour le pompage de divers liquides ou de liquides chargés de solides (par exemple des suspensions de minerais et/ou de charbon dans l'eau).

La présente invention a pour but de procurer une motopompe dans laquelle les orifices d'entrée et de sortie de la pompe sont disposés en ligne l'un par rapport à l'autre, ce qui permet de réduire les pertes de charge dues au changement de direction du liquide, les problèmes d'obstruction et l'usure due à l'impact et au frottement des particules dont le fluide est chargé.

L'invention a également pour but de réaliser une telle motopompe à encombrement réduit et de construction robuste, de manière à bien supporter les efforts de traction, de flexion et de torsion auxquels elle peut être soumise lors de son emploi et à être très maniable.

L'invention a également pour but de réaliser une telle motopompe qui peut être immergée et fonctionner avec un haut degré de sécurité pour le personnel et un faible risque de panne ou de détérioration.

Un autre but de l'invention est de réaliser une telle motopompe pouvant être avantageusement utilisée pour le pompage de liquides fortement chargés de solides et convenant dès lors comme motopompe de dragage ou d'exploitation de sédiments de fonds marins.

En outre, l'invention a pour but de procurer une telle motopompe dans laquelle les pertes d'énergie sont réduites de manière sensible.

Enfin, un autre but de l'invention est une motopompe à faible coût d'entretien et dont les organes peuvent facilement être remplacés.

L'objet de l'invention est une motopompe à turbine entraînée par un fluide sous pression et pompe rotative destinée au pompage de liquides et de liquides chargés de particules solides; cette motopompe comprend les organes suivants:
- un corps de pompe fixe comportant une tubulure constituant un orifice cylindrique d'aspiration et une tubulure constituant un orifice cylindrique de refoulement; ces deux tubulures, de même diamètre intérieur, sont disposées en ligne l'une par rapport à l'autre,
- un manchon cylindrique monté en ligne entre ces deux tubulures ce manchon étant apte à tourner autour de son axe, des organes rotatifs de pompage étant montés à l'intérieur du manchon et étant solidaires de celui-ci,
- une turbine d'entraînement actionnée par un fluide sous pression, montée en couronne autour du manchon, le rotor supportant les aubes de la turbine étant monté à l'extérieur du manchon et étant solidaire de celui-ci, le corps fixe de la turbine étant solidaire du corps de pompe fixe,
- des moyens permettant l'injection d'un fluide dans la turbine et des moyens permettant l'évacuation de ce fluide hors de la turbine.

Une enveloppe qui solidarise le corps fixe de la turbine avec le corps de pompe et forme un espace annulaire autour de l'ensemble formé par le manchon et les deux tubulures; cet espace annulaire comporte deux zones annulaires d'extrémité situées, respectivement, chacune du côté de l'un ou l'autre des deux orifices de la pompe et, entre ces deux zones annulaires d'extrémité, une zone annulaire centrale dans laquelle se trouve le rotor de la turbine; les dites zones annulaires d'extrémité constituent, respectivement, la chambre d'entrée et la chambre de sortie de la turbine; des orifices ménagés dans la dite enveloppe permettent l'injection du fluide sous pression dans la chambre d'entrée et l'évacuation de ce fluide hors de la chambre de sortie; le manchon est guidé en rotation par des paliers solidaires de l'enveloppe qui le soutiennent à sa périphérie.

Dans cette pompe, le manchon a un diamètre intérieur sensiblement égale à celui des deux tubulures et est monté avec un faible jeu par rapport à celles-ci.

Des moyens qui permettent d'injecter un fluide sous pression dans la chambre d'entrée de la turbine sont aptes à maintenir, dans la dite zone annulaire centrale, une pression supérieure à la pression qui règne à l'intérieur du manchon, la différence de pression entre cette zone annulaire centrale et l'intérieur du manchon étant telle que, lors du fonctionnement de la motopompe, un film de fluide passe entre les paliers et le manchon, assurant la lubrification entre ces organes la sustentation du manchon et empêchant le passage de liquide de l'intérieur du manchon vers l'intérieur de l'espace annulaire.

De préférence, des joints annulaires sont disposés entre les paliers et le manchon et également entre le manchon et les tubulures, ces joints étant aptes à assurer un débit adéquat du fluide sous pression passant entre ces organes en mouvement relatif et à empêcher le passage de liquide pompé et de particules de l'intérieur du manchon vers l'intérieur de l'espace annulaire, sans entraver la rotation du manchon.

Le fluide qui entraîne la turbine est, de préférence, choisi dans le groupe comprenant l'eau, l'air, un mélange d'eau et d'air et un liquide chargé prélevé dans l'environnement de la motopompe.

Suivant une forme de réalisation préférée, des ailettes déflectrices sont montées dans le dit espace annulaire entre la zone annulaire centrale et chacune de deux zones annulaires d'extrémité.

La chambre d'entrée de la turbine est, de préférence, située du côté de l'orifice d'aspiration de la pompe et la chambre de sortie du côté de l'orifice de refoulement de la pompe. De cette manière, le fluide sous pression, qui traverse la turbine, exerce sur les aubes de la turbine (et donc sur le manchon) une poussée dont la composante axiale est dirigée dans le sens opposé à la composante axiale de la poussée que les organes rotatifs de la pompe doivent exercer sur le liquide à pomper.

Selon une forme de réalisation particulière, la pompe comporte des pales hélicoïdales se développant à partir de la face interne du manchon et dirigées vers l'axe de celui-ci.

Dans une forme d'exécution, un espace vide s'étend entre l'axe du manchon et les pales; la diminution de la surface des pales est compensée, dans cette forme d'exécution, par une insensibilité aux débris de grandes dimensions pouvant être entraînés au travers du manchon.

Ces pales peuvent aussi se raccorder suivant une ligne qui coïncide avec l'axe du manchon.

Suivant une forme de réalisation avantageuse, ces organes rotatifs de pompage ont la forme d'une vis d'Archimède; cette vis d'Archimède peut, de façon préférée, être dotée d'un pas progressif.

Suivant une variante d'exécution, les organes de pompage se raccordent à la surface externe d'un tronçon de tube ouvert à ses deux extrémités, disposé suivant le même axe que le manchon; l'extrémité de ce tube, dirigée vers l'orifice d'entrée de la pompe, étant raccordée, par un joint rotatif, à un tuyau fixe qui débouche à l'extérieur du corps de pompe en traversant la paroi de la tubulure constituant l'orifice d'aspiration de la motopompe ou la paroi d'une conduite d'aspiration éventuellement raccordée à cette tubulure. Ce tuyau fixe peut être raccordé à un dispositif apte à y créer une dépression et ainsi aspirer une partie du liquide près de l'axe de la pompe. Ce tuyau fixe peut également être raccordé à un dispositif apte à y injecter un fluide destiné à se mélanger au liquide pompé.

Cette réalisation particulière de la motopompe offre plusieurs possibilités avantageuses, notamment lorsque la motopompe est utilisée pour le dragage. En effet, lorsque le dit tuyau fixe est raccordé à une pompe aspirante, une partie du liquide au centre de la pompe, moins riche en solides que le liquide qui passe par son pourtour, peut être prélevée et évacuée vers l'extérieur. Ce liquide à faible charge de solides peut éventuellement être expulsé sous pression vers un endroit proche de la tête de dragage et ainsi remuer le fond marin en cet endroit et faciliter le dragage.

Le dit tuyau fixe peut cependant aussi être raccordé à une pompe qui y injecte de l'eau, ce qui permet de diluer les boues pompées au cas où les conditions de dragage nécessitent un tel mode de fonctionnement. Alternativement, on peut injecter dans le tuyau fixe de l'air qui, sous l'effet de l'état de turbulence régnant dans la pompe, se divise en bulles et crée ainsi un effet de pompe mammouth dans la tuyauterie de refoulement. Cet effet se combine avantageusement aux caractéristiques de la pompe pour en accroître le rendement.

Suivant une autre forme de réalisation avantageuse, les organes de pompage se raccordent le long d'un tronçon de tube disposé suivant l'axe du manchon et fermé à son extrémité dirigée vers l'orifice d'opération de la pompe; l'intérieur de ce tronçon est mis en communication avec au moins un conduit de faible diamètre ménagé dans l'épaisseur de chaque pale et débouchant, par des orifices de répartition échelonnés, à la surface de ces pales, à proximité du bord d'attaque des dites pales, dans les zones où le risque de cavitation est élevé, le débit de liquide passant par ces orifices étant tel qu'il ne se crée pas de dépression (favorable à l'apparition de phénomènes de cavitation) dans la zone où débouchent ces orifices de répartition.

Selon une autre forme de réalisation, la pompe rotative de la motopompe est une pompe Moineau dont la partie extérieure est solidaire de la face interne du manchon et disposée suivant l'axe de celui-ci; une des extrémités de la partie centrale, engagée dans la partie extérieure, est soutenue par une articulation à un arbre; l'autre extrémité de cet arbre se rattache, par une autre articulation, à un support solidaire du corps de pompe fixe.

Lorsque la motopompe est utilisée comme motopompe immergée pour le dragage, le fluide évacué hors de la turbine est avantageusement conduit vers des évents disposés près de la tête de dragage, de façon à contribuer à la désagrégation et la fluidisation du milieu où est prélevé le fluide pompé.

Selon une forme de réalisation particulière, la ligne d'alimentation en fluide moteur est raccordée à un mélangeur doté d'évents aptes à provoquer l'entraînement par le dit fluide moteur d'une certaine proportion de fluide ambiant.

Un autre objet de l'invention est un dispositif d'enlèvement de sédiments sur les fonds marins, fluviaux ou lacustres monté sur un engin de dragage et comportant une élinde dont une extrémité, destinée à être immergée, est équipée d'une tête, et au moins une motopompe branchée sur la dite élinde; ce dispositif comporte au moins une motopompe conforme à ce qui a été décrit ci-dessus qui est raccordée sur l'élinde près de son extrémité immergée; l'axe de rotation de ces ou cette motopompe coïncidant avec l'axe de l'élinde de façon telle que les sédiments pompés ne subissent pas de changement de direction axial en remontant vers l'autre extrémité de l'élinde.

Ce dispositif peut être installé sur un bateau de dragage, par exemple, qu'il soit à élinde traînante, stationnaire ou à point fixe, à désagrégateur. Il peut également être utilisé sur un bateau d'exploitation de nodules à grande profondeur.

D'autres particularités et avantages de l'invention ressortiront de la description de formes de réalisation particulières décrites ci-après, en l'occurrence deux motopompes de dragage, données à titre d'exemple non limitatif, référence étant faite aux dessins annexés, dans lesquels:
la Fig. 1 est une vue latérale, partiellement en coupe d'une motopompe selon l'invention équipée d'une pompe à pales;
la Fig. 2 est une vue latérale, partiellement en coupe, d'une motopompe selon l'invention, équipée d'une pompe Moineau;
la Fig. 3 est une vue latérale, partiellement en coupe, avec arrachement localisé d'une motopompe équipée d'une pompe à pales, et
la Fig. 4 est une vue schématique d'un dispositif de dragage selon l'invention.

La motopompe 1 montrée à la Fig. 1 comprend une enveloppe formée essentiellement d'un élément cylindrique 2 et de deux éléments coniques 3 et 4. Les éléments 2 et 3, tout comme les éléments 2 et 4, sont assemblés entre eux au moyen de boulons 5.

Les éléments coniques 3 et 4 portent, à leur extrémité libre, des flasques 6 permettant de raccorder la motopompe 1 à des conduites d'aspiration et d'évacuation 7.

Une tubulure d'entrée 8 est montée à l'intérieur de la dite enveloppe, près d'une de ses extrémités. Une bague 9 solidaire de la tubulure 8 est enserrée entre le flasque 6 et la conduite d'aspiration 7.

De manière analogue, une tubulure d'évacuation 10 comportant une bague 11 est montée et fixée en place à l'intérieur de l'enveloppe, près de son autre extrémité. Les tubulures 8 et 10 sont alignées suivant le même axe et ont le même diamètre.

Entre les tubulures 8 et 10 est monté un manchon rotatif 12 aligné suivant le même axe que ces tubulures 8, 10 et ayant le même diamètre intérieur que celles-ci. Ce manchon rotatif 12 est un élément qui est commun à la pompe et à la turbine et constitue à la fois la limite et la transmission entre ces deux parties essentielles de la motopompe 1.

Le dit espace annulaire comprend, du côté de l'élément conique 3 et de la tubulure d'entrée 8, une zone annulaire qui est la chambre d'entrée 13 de la turbine.

De même, du côté de l'élément conique 4 et de la tubulure 10, une zone annulaire d'extrémité constitue la chambre de sortie 14 de la turbine.

Entre la chambre d'entrée 13 et la chambre de sortie 14 est montée la turbine dont le rotor, avec les aubes 15, est fixé contre la surface externe du manchon 12.

Des ailettes déflectrices 16 sont montées entre la chambre d'entrée 13 et la turbine et également entre la turbine et la chambre de sortie 14, de façon à obtenir un meilleur rendement de la turbine.

Un orifice d'entrée 17 donne accès à la chambre d'entrée 13 et permet d'y injecter un fluide sous pression. Un orifice de sortie 18 permet l'évacuation de ce fluide hors de la chambre de sortie 14.

Des paliers 19 guident le manchon 12 et reprennent les efforts axiaux exercés sur celui-ci. Des joints 20 et 21, respectivement solidaires des paliers 19, sont montés entre ces derniers et le manchon 12.

Un joint 22 solidaire de la tubulure d'entrée 8 assure la transition entre cette tubulure 8 et le manchon 12. De manière analogue, un joint 23 solidaire du manchon 12 assure la transition entre ce manchon 12 et la tubulure d'évacuation 10.

La motopompe 1 est conçue plus spécialement comme motopompe immergée pour le dragage. La lubrification à l'endroit des joints 20, 21, 22 et 23 est assurée par un fluide disponible dans l'environnement de la pompe, c'est-à-dire, ici, de l'eau de mer. En effet, de l'eau de mer est utilisée comme fluide moteur pour la turbine, et cette eau de mer est injectée dans la chambre d'entrée 13 à une pression qui est nettement supérieure à la pression qui règne à l'intérieur du manchon 12.

Sous l'effet de la surpression, un film d'eau de mer sans cesse renouvelé s'infiltre dans les espaces compris entre les joints 20 et 21 et le manchon 12 décollant l'une de l'autre les surfaces de contact de ces organes. L'eau de mer passant sous les joints 20 et 21 rejoint l'espace interne du manchon 12 et de la tubulure d'évacuation 10 en lubrifiant les joints 22 et 23. Ces joints 22 et 23 et la surpression qui est maintenue dans l'espace annulaire qui entoure le manchon 12, empêchent tout retour de liquide du volume interne du manchon 12 vers le dit espace annulaire.

La motopompe 1 est équipée d'une pompe rotative à pales. Des pales 24, solidaires de la face interne du manchon 12, s'étendent en direction de l'axe du manchon 12 et se raccordent à la surface externe d'un tronçon de tube 25 ouvert à ses deux extrémités et disposé suivant l'axe du manchon 12.

L'extrémité du tube 25, qui est dirigée vers l'orifice d'aspiration de la pompe, est raccordée par un joint rotatif 26 à un tuyau fixe 27 qui débouche à l'extérieur du corps de pompe et traverse la paroi de la conduite d'aspiration 7. Une nervure 28 augmente la rigidité du tuyau fixe 27 dans la zone où il est coudé.

Le tuyau fixe 27 est relié, à l'extérieur de la motopompe 1, à une pompe aspirante (non représentée). Lorsque la motopompe 1 est en fonctionnement, par exemple comme motopompe de dragage immergée, les pales 24 exercent sur la mixture aspirée un effet de centrifugation, ce qui a pour conséquence que l'eau passant à proximité de l'axe de la pompe est nettement moins chargée en solides que l'eau qui passe à la périphérie. Grâce à la pompe aspirante raccordée au tuyau fixe 27, une partie de cette eau moins chargée est aspirée dans le tube 25 et renvoyée vers l'extérieur de la motopompe 1, augmentant de ce fait la charge en solides du liquide envoyé vers les puits du bateau dragueur.

Les tubulures d'entrée 8 et d'évacuation 10 étant alignées suivant le même axe, le liquide pompé ne subit aucune perte de charge due à un changement de direction brusque, comme c'est le cas dans les motopompes de type connu.

La construction compacte et rigide de l'enveloppe de la motopompe 1 permet à cette dernière de supporter de fortes sollicitations tant en traction, en torsion qu'en flexion. Ce point est extrêmement avantageux lorsqu'il faut travailler entre deux eaux, sous des sollicitations incessantes et souvent en sens opposés.

L'avantage de la motopompe 1 est que l'énergie du fluide moteur est transmise sans pertes mécaniques dues à un accouplement ou à un réducteur de vitesse directement à la pompe; en outre, grâce à la turbine, les risques liés à l'emploi d'électricité en milieu marin ou dans des lieux humides (inhérents aux pompes à moteur électrique) sont supprimés.

La Fig. 2 montre une motopompe 29 analogue à la motopompe 1 montrée à la Fig. 1, mais équipée d'une pompe Moineau "inversée" et non d'une pompe à pales.

La partie extérieure 30 de la pompe Moineau est fixée à l'intérieur du manchon rotatif 12.

La partie centrale 31 de la pompe Moineau est fixée, par l'intermédiaire d'un accouplement 32, à l'extrémité d'un arbre 33 qui, par son autre extrémité, est relié par l'intermédiaire d'un accouplement 34 à un support fixe 35 solidaire de la conduite d'aspiration 7.

Une motopompe 29 équipée d'une pompe Moineau est notamment intéressante pour le pompage à débit constant, sous pression élevée, de mixtures visqueuses telles que les mixtures vaseuses ou argileuses.

Le mélange air-eau utilisé par la turbine de la motopompe 29 est réalisé par un mélangeur 36, doté d'un injecteur 37 placé en tête de l'orifice d'injection 17 de la chambre d'entrée 13.

La Fig. 3 est une vue en coupe d'une forme de réalisation de la turbopompe qui permet de limiter ou d'éviter les phénomènes de cavitation sur les pales.

Les pales 24 de la pompe se raccordent à un tronçon de tube 25 qui s'étend suivant l'axe du manchon 12. Ce tronçon de tube 25 est ouvert du côté de l'orifice de refoulement; l'extrémité 38 située du côté de l'aspiration est fermée et présente une forme fuselée de façon à offrir une faible résistance au passage du liquide pompé. Un conduit de faible diamètre 39 est ménagé dans l'épaisseur de chaque pale 24, à proximité du bord d'attaque 40. De petits orifices 41 font communiquer la surface de la pale 24 avec ce conduit de faible diamètre 39. Lorsque la pompe 1 est en fonctionnement, il se produit à proximité immédiate du bord d'attaque 40 des pales 24 une zone en dépression qui favorise l'apparition du phénomène de cavitation.

Cette zone de dépression est annulée par apport localisé de liquide sous pression dans la zone concernée, au travers des petits orifices de répartition 41 et via le conduit de faible diamètre 39.

Le liquide d'injection est prélevé dans la zone centrale du côté refoulement, il est donc faiblement chargé, les particules de plus forte densité ayant subi un effet de centrifugation. Le liquide est, en outre, à une pression supérieure à celle de sa zone d'éjection. Enfin, le réseau formé par le tronçon de tube 25 et les conduits de faible diamètre 39 agit comme une pompe centrifuge, injectant continuellement à la surface de chaque pale une quantité de liquide suffisante pour éviter à ce niveau l'apparition du phénomène de cavitation.

La Fig. 4 illustre schématiquement un type de bateau de dragage 42 muni de dispositifs de dragage 43 en ligne selon l'invention.

Un dispositif de dragage 43 est disposé à babord, en position remontée pour le transport.

Un second dispositif 43 est en place, abaissé vers le fond. Chaque dispositif 43 comporte une crépine 44 qui est ramenée sur le fond à draguer. Cette crépine 44 est raccordée à une élinde secondaire 45. Cette élinde secondaire 45 vient se brancher à l'orifice d'aspiration d'une motopompe selon l'invention. Celle-ci est constamment "en charge" et renvoie le liquide aspiré via l'élinde principale 46 vers la pompe d'aspiration 47 placée à bord du bateau de dragage 42. Suivant la puissance de la pompe selon l'invention, cette pompe d'aspiration 47 peut être simplement omise. Si la profondeur ou la densité du liquide pompé le justifie, on peut parfaitement placer une deuxième pompe 1 en ligne derrière la première. De la crépine 44 du coude 48 de raccordement à la pompe d'aspiration 47, le liquide chargé ne rencontre pratiquement pas un changement de direction; les pertes de charge dues au frottement sont donc réduites à un minimum, la plus grande partie de l'énergie servant à faire remonter les boues du fond jusqu'au puits de dragage. Il ne se produit pratiquement pas d'usure due à l'impact localisé et concentré de particules (comme dans le cas où l'on emploie des pompes centrifuges).

Bien que la motopompe suivant l'invention ait été décrite dans le cadre d'une application au dragage, elle peut également être utilisée pour d'autres applications avec différents types de pompes rotatives chaque fois que l'on cherche à réduire l'encombrement d'une pompe et de son système d'entraînement, ou lorsqu'il s'agit de travailler dans des conditions difficiles du point de vue de l'entretien, pour des liquides chargés de sels ou de particules minérales (charbon, sable, boues diamantifères,..) et notamment dans des mines, dans les transports d'eaux usées, etc.

L'élinde 43, 46 et la pompe (ou les pompes) étant alignées selon le même axe, les dégâts occasionnés par des débris plus gros sont également limités.

Un point particulièrement avantageux toutefois est le fait que, au sein d'un milieu particulièrement éprouvant pour le matériel, en l'occurence le milieu marin, salin et corrosif, la pompe de la drague utilise précisément le liquide environnant, chargé de surcroît, pour actionner et lubrifier les composants mobiles. On simplifie ainsi considérablement sa conception et son entretien et l'on obtient un coefficient d'utilisation prolongée.

Cette conception est également avantageuse en ce qui concerne la protection de l'environnement: il n'y a en effet pas d'apport d'autres liquides de composition différente pouvant donner lieu à un effet perturbateur sur le milieu; d'autre part, le liquide utilisé n'est pas contaminé par la présence de résidus de lubrifiants, puisque ces produits polluants ne sont simplement pas utilisés dans la pompe.

On constate également que la pompe 1 étant dans l'axe des élindes 45, 46 supporte bien mieux les sollicitations engendrées par les manoeuvres (embarquement, débarquement) et le service (accrochage, immobilisation de la crépine au fond par effet de succion, effet de dénivellation).

Sa conception est très légère en raison de son enveloppe unique, de l'absence d'accouplements et de piéces fragiles à protéger. Il est ainsi aisé d'employer un tel dispositif de dragage fonctionnant à de très grandes profondeurs, en prenant soin d'apparier chaque fois deux motopompes tournant en sens contraire pour éviter les effets de torsion (due au couple des turbines) sur l'élinde 46. La possibilité de travailler avec des engins de levage de charge utile relativement réduite est également un facteur économique important. Cette possibilité qu'a la motopompe de travailler même à très grande profondeur, sans souci d'entretien ni problème d'étanchéité, permet de l'employer avec succès pour des travaux maritimes aussi particuliers que l'exploitation de nodules. Dans ce cas, l'élinde est maintenue verticale et comprend un nombre suffisant de pompes concentriques 1 pour assurer l'acheminement de nodules prélevés sur le fond sous-marin jusqu'à la surface. Ici aussi, on prend soin de faire tourner les pompes, deux par deux, en sens contraire de façon à ne pas faire subir à l'élinde d'effort de torsion trop important au démarrage ou lors de changement de régime des turbines.

Le temps de chômage technique d'une telle pompe est également très réduit: sa conception est par définition extrêmement robuste et les pièces sujettes à usure peuvent être aisément remplacées sans démontage complet de la pompe.

## Revendications

1. Motopompe à turbine entraînée par un fluide sous pression et pompe rotative destinée au pompage de liquides et de liquides chargés de particules solides, qui comprend:
- un corps de pompe fixe comportant une tubulure (8) constituant un orifice cylindrique d'aspiration et une tubulure (10) constituant un orifice cylindrique de refoulement, ces deux tubulures (8, 10), de même diamètre intérieur, étant disposées en ligne l'une par rapport à l'autre,
- un manchon cylindrique (12), monté en ligne entre ces tubulures (8, 10), ce manchon (12) étant apte à tourner autour de son axe, des organes rotatifs de pompage (24, 30) étant montés à l'intérieur de ce manchon (12) et étant solidaires de celui-ci,
- une turbine d'entraînement actionnée par fluide sous pression montée en couronne autour du manchon (12), le rotor (15) supportant les aubes de la turbine étant monté à l'extérieur du manchon (12) et étant solidaire de celui-ci,
- des moyens (17, 36) permettant l'injection d'un fluide dans la turbine et des moyens (18) permettant l'évacuation de ce fluide hors de la turbine,
- une enveloppe (2, 3, 4) qui solidarise le corps fixe de la turbine avec le corps de pompe fixe (8, 10) et forme un espace annulaire autour de l'ensemble formé par le manchon (12) et les deux tubulures (8, 10),
- deux zones annulaires d'extrémité situées, respectivement, chacune du côté de l'un ou l'autre des deux orifices de la pompe et, entre ces deux zones annulaires d'extrémité, une zone annulaire centrale dans laquelle se trouve le rotor (15) de la turbine, les dites zones annulaires d'extrémité constituant, respectivement, la chambre d'entrée (13) et la chambre de sortie (14) de la turbine, des orifices (17, 18) ménagés dans la dite enveloppe permettant l'injection du fluide sous pression dans la chambre d'entrée (13) et l'évacuation de ce fluide hors de la chambre de sortie (14),
- le manchon étant guidé en rotation par des paliers solidaires de l'enveloppe (2, 3, 4) qui le soutiennent à sa périphérie, caractérisée en ce que le manchon (12) a un diamètre intérieur sensiblement égal à celui des deux tubulures (8, 10) et est monté avec un faible jeu par rapport à celle-ci,
- les moyens permettant injecter un fluide dans la chambre d'entrée (13) de la turbine étant aptes à maintenir, dans la zone annulaire centrale, une pression supérieure à la pression qui règne à l'intérieur du manchon (12), la différence de pression entre cette zone annulaire centrale et l'intérieur du manchon (12) étant telle que, lors du fonctionnement de la motopompe (1, 29), un film de fluide passe entre des paliers (19) solidaires de l'enveloppe et le manchon (12), assurant la lubrification entre ces organes, la sustentation du manchon et empêchant le passage de liquide pompé et de particules de l'intérieur du manchon (12) vers la zone annulaire.

2. Motopompe suivant la revendication 1, caractérisée en ce que des joints annulaires (20, 21, 22, 23) sont disposés entre les paliers (19) et le manchon (12) et entre le manchon (12) et les tubulures (8, 10), ces joints (20, 21, 22, 23) étant aptes respectivement à assurer un débit adéquat du fluide sous pression entre ces organes en mouvement relatif et à empêcher le passage de liquide pompé et de particules de l'intérieur du manchon (12) vers l'intérieur de l'espace annulaire, sans entraver la rotation du manchon (12).

3. Motopompe suivant l'une quelconque des revendications précédentes, caractérisée en ce que des ailettes déflectrices (16) sont montées dans le dit espace annulaire entre la zone annulaire centrale et chacune des deux zones annulaires d'extrémité.

4. Motopompe suivant l'une quelconque des revendications précédentes, caractérisée en ce que la chambre d'entrée (13) de la turbine est située du côté de l'orifice d'aspiration de la pompe et la chambre de sortie (14) de la turbine est située du côté de l'orifice de refoulement de la pompe.

5. Motopompe suivant l'une quelconque des revendications précédentes, caractérisée en ce que le fluide, qui entraîne la turbine, est choisi dans le groupe comprenant l'eau, l'air, les mélanges d'eau et d'air et un liquide chargé prélevé dans l'environnement de la motopompe.

6. Motopompe suivant l'une quelconque des revendications précédentes, caractérisée en ce que les organes rotatifs de pompage comportent des pales hélicoïdales (24) se développant à partir de la face interne du manchon (12) et dirigées vers l'axe de celui-ci.

7. Motopompe suivant la revendication 6, caractérisée en ce qu'un espace vide s'étend entre l'axe du manchon (12) et les pales (24).

8. Motopompe suivant la revendications 6, caractérisée en ce que les dites pales (24) se raccordent suivant une ligne qui coïncide avec l'axe du manchon (12).

9. Motopompe suivant l'une quelconque des revendications 1 à 5, caractérisée en ce que les organes rotatifs de pompage comportent une vis d'Archimède.

10. Motopompe suivant la revendication 9, caractérisée en ce que cette vis d'Archimède a un pas progressif.

11. Motopompe suivant l'une quelconque des revendication 6, 9 et 10, caractérisée en ce que les organes de pompage (24) se raccordent à la surface externe d'un tronçon de tube (25) non soutenu par des paliers ouvert à ses deux extrémités et disposé suivant le même axe que le manchon (12), l'extrémité de ce tube (25) dirigée vers l'orifice d'aspiration de la pompe étant raccordée par un joint rotatif (26), à un tuyau fixe (27) qui débouche à l'extérieur du corps de pompe.

12. Motopompe suivant la revendication 11, caractérisée en ce que le dit tuyau fixe (27) est raccordé à un dispositif apte à y créer une dépression, le dit tuyau fixe étant ainsi apte à aspirer une partie du liquide pompé, moins chargé en particules près de l'axe de la pompe.

13. Motopompe suivant la revendication 11, caractérisée en ce que le dit tuyau fixe (27) est raccordé à un dispositif apte à injecter par le dit tuyau fixe près de l'axe du manchon tout ou partie du fluide évacué hors de la turbine.

14. Motopompe suivant l'une quelconque des revendications 6, 9 et 10, caractérisée en ce que les organes de pompage (24) se raccordent à un tronçon de tube (25) disposé suivant l'axe du manchon (12) et fermé à son extrémité (38) dirigée vers l'orifice d'aspiration de la pompe, l'intérieur de ce tronçon de tube (25) étant mis en communication avec au moins un conduit (39) de faible diamètre s'étendant radialement dans l'épaisseur de chaque pale (24) et débouchant au revers du bord d'attaque (40) de ces pales (24) par des orifices de répartition (41), le débit de liquide passant par ces orifices de répartition (41), lorsque la motopompe est en fonctionnement, étant tel qu'il ne se crée pas de dépression dans la zone où débouchent ces orifices de répartition (41).

15. Motopompe suivant l'une quelconque des revendications 1 à 5, caractérisée en ce que la pompe rotative est une pompe Moineau dont la partie extérieure (30) est solidaire de la face interne du manchon (12) et disposée suivant l'axe de celui-ci, une des extrémités de la partie centrale (31), engagée dans la partie extérieure (30), étant fixée par un accouplement (32) à un arbre (33), l'autre extrémité de cet arbre (33) se rattachant, également par un accouplement (34), à un support (35) solidaire du corps de pompe fixe (8, 10).

16. Dispositif d'enlèvement de sédiments déposés sur les fonds marins, fluviaux ou lacustres, monté sur un engin comportant une élinde (46), dont une extrémité destinée à être immergée est équipée d'une crépine (44), et au moins une motopompe (1) branchée sur la dite élinde (46) apte à entraîner les dits sédiments au travers de l'élinde (46), caractérisé en ce qu'il comporte au moins une motopompe conforme à l'une quelconque des revendications 1 à 15, raccordée sur l'élinde (46) près de son extrémité immergée, son axe de rotation coïncidant avec l'axe de l'élinde (46) de façon telle que les matériaux pompés ne subissent pas de changement de direction axial en remontant vers l'autre extrémité de l'élinde (46).

## Claims

1. Turbine-driven rotary pump driven by a pressurized fluid intended for the pumping of liquides and of liquides laden with solid particles, which comprises:
- a stationary pump body possessing a connection (8) forming a cylindrical suction port and a connection (10) forming a cylindrical delivery port, these two connections (8, 10) of the same inside diameter being arranged in line with one another,
- a cylindrical sleeve (12) mounted in line between these connections (8, 10) this sleeve (12) being capable of rotating about its axis, and rotary pumping members (24, 30) being mounted inside this sleeve (12) and being fixed to the latter,
- a drive turbine actuated by pressurized fluid and mounted in a ring round the sleeve (12), a rotor (15) supporting the blades of the turbine being mounted outside the sleeve (12) and being fixed to the latter,
- means (17, 36) making it possible to inject a fluid into the turbine, and means (18) making it possible to discharge this fluid from the turbine,
- a casing (2, 3, 4) which fixes the stationary body of the turbine to the stationary pump body (8, 10) and which forms an annular space round the assembly consisting of the sleeve (12) and of the two connections (8, 10),
- two annular end zones each arranged respectively on the same side as one or other of the two ports of the pump and, between these two annular end zones, a central annular zone in which the rotor (15) of the turbine is located, the said annular end zones forming respectively an inlet chamber (13) and an outlet chamber (14) of the turbine, ports (17, 18) made in the said casing making it possible to inject pressurized fluid into the inlet chamber (13) and discharge this fluid out of the outlet chamber (14),
- the sleeve being guided in rotation by means of bearings fixed to the casing (2, 3, 4) and supporting it on its periphery, characterized in that the sleeve (12) has an inside diameter subtantially equal to that of the two connections (8, 10) and is mounted with a small clearance relative to these two connections (8, 10),
- the means making it possible to inject a fluid into the inlet chamber (13) of the turbine being capable of maintaining in the central annular zone, a pressure higher that the pressure prevailing in the interior of the sleeve (12), the pressure difference between this central annular zone and the interior of the sleeve (12) being such that, during the functioning of the motor-driven pump (1, 29), a fluid film passes between bearings (19) fixed to the casing and the sleeve (12), this ensuring lubrication between these members and the lifting of the sleeve and preventing pumped liquid and particles from passing from the interior of the sleeve (12) towards the annular zone.

2. Motor-driven pump according to claim 1, characterized in that annular gaskets (20, 21, 22, 23) are arranged between the bearings (19) and the sleeve (12) and between the sleeve (12) and the connections (8, 10), these gaskets (20, 21, 22, 23) being capable respectively of ensuring a suitable flow of the pressurized fluid between these relatively moving members and of preventing pumped liquid and particles from passing from the interior of the sleeve (12) towards the interior of the annular space, without impairing the rotation of the sleeve (12).

3. Motor-driven pump according to any one of the preceding claims, characterized in that deflecting fins (16) are mounted in the said annular space between the central annular zone and each of the two annular end zones.

4. Motor-driven pump according to any one of the preceding claims, characterized in that the inlet chamber (13) of the turbine is located on the same side as the suction port of the pump and the outlet chamber (14) of the turbine is located on the same side as the delivery port of the pump.

5. Motor-driven pump according to any one of the preceding claims, characterized in that the fluid driving the turbine is selected from the group comprising water, air, mixtures of water and air and a laden liquid extracted from the environment of the motor-driven pump.

6. Motor-driven pump according to any one of the preceding claims, characterized in that the rotary pumping members comprise helical vanes (24) extending from the inner face of the sleeve (12) and directed towards the axis of the latter.

7. Motor-driven pump according to claim 6, characterized in that an empty espace extends between the axis of the sleeve (12) and the vanes (24).

8. Motor-driven pump according to claim 6, characterized in that the said vanes (24) are connected along a line coinciding with the axis of the sleeve (12).

9. Motor-driven pump according to any one of claims 1 to 5, characterized in that the rotary pumping members comprise an Archimedean screw.

10. Motor-driven pump according to claim 9, characterized in that this Archimedean screw has a progressive pitch.

11. Motor-driven pump according to any one of claims 6, 9 and 10, characterized in that the pumping members (24) are connected to the outer surface of a tube portion (25) unsupported by bearings, open at both ends and arranged in the same axis as the sleeve (12), the end of this tube (25) directed towards the suction port of the pump being connected by means of a rotary joint (26) to a stationary pipe (27) which opens out on the outside of the pump body.

12. Motor-driven pump according to claim 11, characterized in that the said stationary pipe (27) is connected to a device capable of generating a vacuum therein, the said stationary pipe thus being capable of sucking up some of the pumped liquid less laden with particles near the axis of the pump.

13. Motor-driven pump according to claim 11, characterized in that the said stationary pipe (27) is connected to a device capable of injecting, via the said stationary pipe, near the axis of the sleeve all or some of the fluid discharged from the turbine.

14. Motor-driven pump according to any one of claims 6, 9 and 10, characterized in that the pumping members (24) are connected to a tube portion (25) arranged in the axis of the sleeve (12) and closed at its end (38) directed towards the suction port of the pump, the interior of this tube portion (25) being put in communication with at least one duct (39) of small diameter extending radially in the thickness of each vane (24) and opening out at the back of the leading edge (40) of these vanes (24) via distribution ports (41), the flow of liquid passing through these distribution ports (41) when the motor-driven pump is in operation being such that no vacuum is generated in the region where these distribution ports (41) open out.

15. Motor-driven pump according to any one of claims 1 to 5, characterized in that the rotary pump is a Moineau pump, the outer part (30) of which is fixed to the inner face of the sleeve (12) and is arranged in the axis of the latter, one of the ends of the central part (31) engaged in the outer part (30) being fastened by means of a coupling (32) to a shaft (33), the other end of this shaft (33) being attached, likewise by means of a coupling (34), to a support (35) fixed to the stationary pump body (8, 10).

16. Device for removing sediments deposited on sea, river or lake beds, which is mounted on an appliance comprising a boom (46), of which one end intended to be submerged is equipped with a strainer (44), and at least one motor-operated pump (1) connected to the said boom (46) and capable of driving the said sediments through the boom (46), characterized in that it possesses at least one motor-driven pump according to any one of claims 1 to 15, connected to the boom (46) near its submerged end, its axis of rotation coinciding with the axis of the boom (46) in such a way that the pumped materials do not experience any axial change of direction as they rise towards the other end of the boom (46).

## Patentansprüche

1. Turbinenmotorpumpe, die angetrieben wird von einem unter Druck befindlichen Fluid und einer Rotationspumpe, welche zum Pumpen von Flüssigkeiten und von mit festen Teilchen durchsetzten Flüssigkeiten bestimmt ist, mit:
- einem festen Pumpengehäuse, aufweisend einen Stutzen (8), der eine zylindrische Ansaugöffnung bildet und aus einem Stutzen (10), der eine zylindrische Ausstoßöffnung bildet, wobei beide Stutzen (8, 10) mit demselben Innendurchmesser, bezogen aufeinander in Reihe angeordnet sind,
- einer zylindrischen Muffe (12), zwischen den Stutzen (8, 10) in Reihe angebracht, wobei diese Muffe (12) um ihre Achse drehbar ist und rotierende Pumpeinrichtungen (24, 30) aufweist, die im Inneren dieser Muffe (12) angebracht und mit dieser fest verbunden sind,
- einer Antriebsturbine, die von unter Druck befindlichem Fluid betätigt wird und kranzförmig um die Muffe (12) herum angebracht ist, wobei der Rotor (15) die Turbinenschaufeln trägt, und an der Außenseite der Muffe (12) angebracht und mit dieser fest verbunden ist,
- Einrichtungen (17, 36), die die Einspritzung eines Fluids in die Turbine erlauben und Einrichtungen (18), die das Absaugen dieses Fluids aus der Turbine heraus erlauben,
- einer Ummantelung (2, 3, 4), die das feste Turbinengehäuse mit dem festen Pumpengehäuse (8, 10) fest verbindet und einen ringförmigen Raum um den durch die Muffe (12) und die beiden Stutzen (8, 10) gebildete Anordnung formt,
- zwei an den Enden angeordneten ringförmigen Zonen, die entweder neben der einen oder der anderen Pumpenöffnung gelegen sind, und einer zwischen diesen beiden ringförmigen Endzonen angeordneten ringförmigen zentralen Zone, in der sich der Turbinenrotor (15) befindet, wobei die ringförmigen Endzonen jeweils die Einlaßkammer (13) und die Auslaßkammer (14) der Turbine bilden, wobei die Öffnungen (17, 18), die in die Ummantelung eingearbeitet sind, die Einspritzung des Fluids unter Druck in die Einlaßkammer (13) und das Absaugen dieses Fluids aus der Auslaßkammer (14) heraus erlauben,
- wobei die Muffe bei der Rotation von mit der Ummantelung (2, 3, 4) fest verbundenen Lagern geführt wird und wobei sie an ihrem Umfang abgestützt wird, dadurch gekennzeichnet, daß die Muffe (12) einen Innendurchmesser hat, der im wesentlichen gleich dem der beiden Stutzen (8, 10) ist und der in Bezug auf diese mit einem schwachen Spiel aufgebracht ist,
- wobei die Einrichtungen für die Einleitung eines Fluids in die Einlaßkammer (13) der Turbine so ausgebildet sind, daß in der zentralen ringförmigen Zone ein Druck aufrechterhalten wird, der höher ist als der Druck, der im Inneren der Muffe (12) herrscht, wobei der Druckunterschied zwischen dieser ringförmigen zentralen Zone und dem Inneren der Muffe (12) derart ist, daß, während des Betriebs der Motorpumpe (1, 29), ein Fluidfilm zwischen den mit der Ummantelung verbundenen Lagern (19) und der Muffe (12) hindurchtritt, was die Schmierung zwischen diesen Einrichtungen, den Auftrieb der Muffe sicherstellt und den Durchgang der gepumpten Flüssigkeit und der Teilchen aus dem Inneren der Muffe zur ringförmigen Zone verhindert.

2. Motorpumpe nach Anspruch 1, dadurch gekennzeichnet, daß die ringförmigen Verbindungen (20, 21, 22, 23) zwischen den Lagern (19) und der Muffe (12) und zwischen der Muffe (12) und den Stutzen (8, 10) angeordnet sind, wobei diese Verbindungen (20, 21, 22, 23) jeweils so ausgebildet sind, daß eine angemessene Durchflußleistung des unter Druck befindlichen Fluids zwischen den Einrichtungen in Relativbewegung sichergestellt ist und der Durchgang der gepumpten Flüssigkeit und der Teilchen aus dem Inneren der Muffe (12) zum Inneren des ringförmigen Raums verhindert wird, ohne die Rotation der Muffe (12) zu beinträchtigen.

3. Motorpumpe nach einem der vorstehenden Ansprüche, dadurch gekennzeichnet, daß die Ablenkrippen (16) im ringförmigen Raum zwischen der zentralen ringförmigen Zone und jeder der beiden ringförmigen Endzonen angebracht sind.

4. Motorpumpe nach einem der vorstehenden Ansprüche, dadurch gekennzeichnet, daß die Einlaßkammer (13) der Turbine neben der Ansaugöffnung der Pumpe und die Auslaßkammer (14) der Turbine neben der Ausstoßöffnung der Pumpe gelegen ist.

5. Motorpumpe nach einem der vorstehenden Ansprüche, dadurch gekennzeichnet, daß das die Turbine antreibende Fluid ausgewählt ist aus der Gruppe bestehend aus Wasser, Luft, Wasser- und Luftgemischen und einer der Umgebung der Motorpumpe entnommenen durchsetzten Flüssigkeit.

6. Motorpumpe nach einem der vorstehenden Ansprüche, dadurch gekennzeichnet, daß die rotierenden Pumpeinrichtungen aus Schraubenblättern (24) bestehen, die sich von der Innenseite der Muffe (12) aus erstrecken und zu ihrer Achse gerichtet sind.

7. Motorpumpe nach Anspruch 6, dadurch gekennzeichnet, daß sich zwischen der Achse der Muffe (12) und den Blättern (24) ein Hohlraum erstreckt.

8. Motorpumpe nach Anspruch 6, dadurch gekennzeichnet, daß die Blätter (24) entlang einer Linie, die mit der Achse der Muffe (12) zusammenfällt, aneinander anschließen.

9. Motorpumpe nach einem der Ansprüche 1 bis 5, dadurch gekennzeichnet, daß die rotierenden Pumpeinrichtungen eine Archimedische Schraube aufweisen.

10. Motorpumpe nach Anspruch 9, dadurch gekennzeichnet, daß diese Archimedische Schraube einen Progressivdrall hat.

11. Motorpumpe nach einem der Ansprüche 6, 9 und 10, dadurch gekennzeichnet, daß die Pumpeinrichtungen (24) sich an der äußeren Oberfläche eines Abschnittes des Rohres (25) anschließen, welches an seinen beiden Enden nicht von offenen tigern gestützt wird und welches entlang derselben Achse wie die Muffe (12) angeordnet ist, wobei das Ende dieses Rohres (25), das zur Ansaugöffnung der Pumpe hin gerichtet ist, sich durch eine Drehverbindung (26) an eine am Äußeren des Pumpenkörpers einmündenden festen Röhre (27) anschließt.

12. Motorpumpe nach Anspruch 11, dadurch gekennzeichnet, daß die feste Röhre (27) an einen Apparat angeschlossen ist, der geeignet ist, einen Unterdruck zu schaffen, wobei die feste Röhre geeignet ist, einen weniger mit Teilchen beladenen Teil der gepumpten Flüssigkeit in der Nähe der Achse der Pumpe anzusaugen.

13. Motorpumpe nach Anspruch 11, dadurch gekennzeichnet, daß die feste Röhre (27) an einen Apparat angeschlossen ist, der geeignet ist, durch die feste Röhre in der Nähe der Muffenachse das gesamte oder einen Teil des aus der Turbine abgesaugten Fluids einzuspritzen.

14. Motorpumpe nach einem der Ansprüche 6, 9 und 10, dadurch gekennzeichnet, daß die Pumpeinrichtungen (24) sich an einen beschnitt des Rohres (25) anschließen, der entlang der Achse der Muffe (12) angeordnet und an seinem zur Ansaugöffnung der Pumpe gerichteten Ende verschlossen ist, wobei das Innere dieses Rohrabschnitts (25) mit mindestens einer Leitung (39) mit geringem sich radial zur Dicke eines jeden Blattes (24) erstreckenden Durchmesser verbunden ist und hinter der Vorderkante (40) dieser Blätter (24) durch Verteilerstutzen (41) mündet, wobei die Durchflußleistung der Flüssigkeit, die durch diese Verteilerstutzen (41) während des Betriebs der Motorpumpe hindurchtritt, derart ist, daß kein Unterdruck in der Zone, wo diese Verteilerstutzen (41) einmünden, entsteht.

15. Motorpumpe nach einem der Ansprüche 1 bis 5, dadurch gekennzeichnet, daß die Drehpumpe eine Moineau-Pumpe ist, deren äußerer Teil (30) fest mit der Innenfläche der Muffe (12) verbunden und entlang deren Achse angeordnet ist, wobei eines der Enden des zentralen Teiles (31), das mit dem Außenteil (30) in Eingriff ist, durch eine Kupplung (32) an eine Welle (33) befestigt wird und das andere Endstück dieser Welle (33) sich gleichermaßen durch eine Kupplung (34) an einen, mit dem festen Pumpengehäuse (8, 10) fest verbundenen Träger (35), anschließt.

16. Vorrichtung zur Entfernung von auf Meeres-, Fluß- oder Süßwasserboden abgelagerten Sedimenten, der auf einer Maschine aufgestellt ist, umfassend einen Ausleger (46), dessen Ende zum Untertauchen bestimmt und mit einem Pumpenkorb (44) versehen ist und mindestens einer mit dem Ausleger (46) verbundenen Motorpumpe (1), die geeignet ist, die Sedimente über den Ausleger (46) anzutreiben, dadurch gekennzeichnet, daß er mindestens eine den Ansprüchen 1 bis 15 entsprechende Motorpumpe umfaßt, die auf dem Ausleger (46) in der Nähe seines untergetauchten Endes angeordnet ist, wobei seine Rotationsachse mit der Achse des Auslegers (46) derart zusammenfällt, daß die gepumpten Materialien keine axiale Richtungsänderung erfahren, wenn sie zum äußeren Ende des Auslegers (46) hochbewegt werden.
